# EUROPÄISCHE PATENTSCHRIFT

(11) **EP 0 119 406 B1**
(45) Veröffentlichungstag und Bekanntmachung des Hinweises auf die Patenterteilung: **20.01.1988**
(21) Anmeldenummer: 84100758.6
(22) Anmeldetag: 31.01.1984
(51) Int. Cl.: A41D 13/00, B21F 31/00

(54) **Metallringgeflecht für Schutzbekleidung**
Mesh fabric for protective clothing
Tissu métallique pour vêtements de protection

(30) Priorität: 19.02.1983 DE 3305841
(43) Veröffentlichungstag der Anmeldung: 26.09.1984
(73) Patentinhaber: Friedrich Münch GmbH & Co. KG, D-7130 Mühlacker (DE)
(72) Erfinder:
(74) Vertreter: Twelmeier, Ulrich, Dipl.Phys.

(56) Entgegenhaltungen:
- EP-A- 0 107 164
- DE-A- 1 529 922
- DE-A- 2 721 410
- DE-A- 3 023 990
- FR-A- 942 103
- FR-A- 1 338 094
- FR-A- 2 525 083
- GB-A- 1 579 728
- US-A- 3 141 173

## Beschreibung

Die vorliegende Erfindung verbessert aus Metallringgeflecht hergestellte Arm-, Bein- und Rumpfschutzbekleidung. Aus Metallringgeflecht hergestellte Schutzbekleidungen werden von Personen getragen, die mit Werkzeugen, Maschinen oder Gegenständen umgehen, welche ein besonderes Risiko von Verletzungen, insbesondere Schnittverletzungen des Körpers, vor allem der Gliedmaßen, in sich bergen, z. B. von Metzgern oder von Arbeitern in der Glasindustrie, die scharfkantige Glastafeln handhaben müssen, oder von Arbeitern in der Metallindustrie, die Blechtafeln handhaben müssen, oder von Arbeitern in der Kartonagenindustrie, welche an Schneide- oder Standvorrichtungen arbeiten, um nur einige der Verwendungsmöglichkeiten solcher Schutzbekleidung zu nennen. Metallringgeflechte haben sich für solche Zwecke bislang gut bewährt, weil sie einen hinreichenden Schutz vor Verletzungen bieten und sich wegen ihrer hervorragenden Flexibilität dem Körper bereitwillig anschmiegen und Bewegungen des Körpers nicht behindern. Unter einem Metallringgeflecht wird ein Metallgeflecht verstanden, welches aus Metallringen aufgebaut ist, die einander wechselseitig lose umschlingen.

Die hohe Flexibilität des Metallringgeflechts hat aber auch Nachteile, wie z. B. deutlich wird am Beispiel eines Unterarmschutzes, welcher als Stulpe an einem Handschuh befestigt sein kann. Besteht dieser Unterarmschutz aus einem Metallringgeflecht, so wird er zusammenfallen und sich im Bereich des Handgelenks zusammenschieben, wenn man ihn nicht bis hinter den Ellenbogen verlängert und dort mittels eines den Arm umschließenden Riemens festlegt, wodurch aber die Beweglichkeit des Armes beeinträchtigt wird.

Um diesem Nachteil zu begegnen ist es bekannt (DE-OS 28 25 525), an einem nur bis zum Handgelenk reichenden Handschuh aus einem Metallringgeflecht einen formstabilen, steifen Stulpen aus Kunststoff zu befestigen. Dieser hat den Nachteil, daß er den Unterarm nicht so wirksam schützt wie ein Metallringgeflecht und sich dem Unterarm schlecht anschmiegt und deshalb bei mancherlei Tätigkeit hinderlich ist.

In der älteren, aber nicht vorveröffentlichten EP-A-0107 164 (Stand d. Technik nach A. 54 (3) EPÜ) ist bereits ein Metallringgeflecht für Schutzhandschuhe beschrieben, welches stellenweise in Stränge aus rutschhemmendem elastomeren Werkstoff eingebettet ist, welche die Griffigkeit der Schutzhandschuhe erhöhen sollen.

Der Erfindung liegt die Aufgabe zugrunde, ein Metallringgeflecht für Arm- Bein- und Rumpfschutzbekleidung zu finden, das erhöhte Steifigkeit und Formstabilität mit hinreichender Anschmiegsamkeit verbindet.

Diese Aufgabe wird gelöst durch die Verwendung eines Metallringgeflechts mit den im Anspruch 1 angegebenen Merkmalen. Vorteilhafte Weiterbildungen der Erfindung sind Gegenstand der Unteransprüche.

Die Stränge aus dem biegsamen Werkstoff versteifen das Metallringgeflecht in ihrer Längsrichtung. Infolge dieser Versteifung kann das Metallringgeflecht in Längsrichtung der Stränge nicht mehr zusammengeschoben werden, sich wohl aber noch biegen und sich dadurch den Konturen des Körperteils, welcher geschützt werden soll, auch bei Bewegungen anpassen. Das zwischen den Strängen freibleibende Metallringgeflecht behält seine ursprüngliche Flexibilität und gewährleistet eine ausgeprägte Anschmiegsamkeit auch des versteiften Metallringgeflechts. Je nach dem Verwendungszweck kann man im Metallringgeflecht sich kreuzende oder sich nicht kreuzende Stränge vorsehen (Ansprüche 12 und 13). Bei sich kreuzenden Strängen ist das Metallringgeflecht . zweidimensional ausgesteift : es kann in keiner Richtung ungehindert zusammengeschoben werden. Ein solches Geflecht eignet sich vor allem für den Schutz von Teilen des Rumpfes, zum Beispiel als Brustschutz. Bei sich nicht kreuzenden Strängen ist das Metallringgeflecht in Richtung quer zu den Strängen leicht zusammenschiebbar und hoch flexibel ähnlich wie ein nacktes Metallringgeflecht. Ein solches Geflecht eignet sich vor allem als Armoder Beinschutz, wobei die Stränge im wesentlichen in Längsrichtung der Arme bzw. Beine verlaufen sollten (Anspruch 14), um ein Zusammenschieben des Geflechts längs der Arme bzw. Beine von oben nach unten auch ohne besondere Festlegung am Arm oder Bein zu verhindern. Der Grad der Versteifung des Geflechts kann nach dem jeweiligen Verwendungszweck gewählt und durch Variieren des Abstands, der Breite und der Dicke der Stränge sowie durch die Steifigkeit des für die Stränge verwendeten Werkstoffs in weiten Grenzen eingestellt werden. Durch die vorgesehene Einbettung des Geflechts in die Stränge wird ein die Versteifung begünstigender Verbund zwischen den Strängen und dem Metallringgeflecht gebildet, welcher das versteifte Geflecht in Längsrichtung der Stränge steifer macht, als es die nackten Stränge sein würden ; deshalb kann der Werkstoff für die Stränge selbst recht weich gewählt werden, was der Anschmiegsamkeit des Metallringgeflechts zugute kommt.

Um den Verbund zwischen dem Metallringgeflecht und den Strängen dauerhaft und innig zu gestalten, soll das Metallringgeflecht insbesondere durchgehend über die gesamte Länge der Stränge in diese eingebettet sein (Anspruch 2), vorzugsweise derart, daß das Metallringgeflecht von dem Werkstoff der Stränge unter Bedeckung der Oberseite und der Unterseite des Metallringgeflechts durchdrungen ist, sodaß eine sich in Längsrichtung der Stränge erstreckende Folge von Metallringen vollständig in den biegsamen Werkstoff eingebettet ist.

Außerdem sollten die Stränge deshalb auch breiter sein als der (größte) Ringdurchmesser (Anspruch 10), wohingegen der Abstand zwischen sich nicht kreuzenden benachbarten Strängen wenigstens das Doppelte des Ringdurchmessers betragen sollte, um dem versteiften Metallringgeflecht eine hinreichende Flexibilität zu bewahren.

Als Werkstoffe für die Stränge kommen jene infrage, die ein Einbetten des Metallringgeflechts darin erlauben und sich leicht biegen lassen, aber doch versteifend wirken. Geeignet sind z. B. Thermoplaste wie Weich-Polyvinylchlorid, Niederdruck-Polyäthylen oder weiche Polyamide (Anspruch 3). Stränge aus einem thermoplastischen Werkstoff lassen sich z. B. durch ein Spritzgießverfahren in situ herstellen. Dazu wird das noch nackte Metallringgeflecht zwischen die beiden Halbschalen einer zweiteiligen Hohlform eingelegt und der Werkstoff (ggfs. auch seine Vorprodukte, z. B. monomere Substanzen, aus denen der Werkstoff in der Hohlform durch Polymerisation entsteht) in zunächst fließfähigem Zustand unter Druck und in vorgegebener Menge in die Hohlform eingespritzt. Dabei wird in Kauf genommen, daß die Hohlform wegen des eingelegten Metallringgeflechts seitlich nicht vollständig geschlossen werden kann, sodaß ein Teil des eingespritzten Werkstoffs seitlich aus der Hohlform austreten kann und zu einer etwas unregelmäßigen Kontur der Stränge führt, was jedoch die hier maßgeblichen Eigenschaften der Stränge nicht beeinträchtigt. Die beiden Halbschalen der Hohlform können entfernt werden, sobald der thermoplastische Werkstoff sich soweit verfestigt hat (ausgehärtet ist), daß die Stränge ihre Gestalt beibehalten. Maßnahmen zur Beschleunigung des Aushärtens von thermoplastischen Werkstoffen sind dem Fachmann bekannt und können bei Bedarf hier durchgeführt werden.

Besonders geeignet für dieses Verfahren und zur Aussteifung des Metallringgeflechts unter Erhaltung einer guten Anschmiegsamkeit und Haltbarkeit des damit ausgerüsteten Geflechts sind elastomere Kunststoffe, insbesondere Silikonkautschuke (Ansprüche 4 und 5).

Ein anderes für thermoplastische Werkstoffe geeignetes Verfahren zum Einfügen von Strängen in ein Metallringgeflecht geht zur Bildung eines Stranges von zwei thermoplastischen Streifen aus, von denen einer auf der einen Seite und der andere diesen überdeckend auf der anderen Seite des Geflechts angeordnet wird. Durch Anwendung von Wärme und Druck kann man diese beiden Streifen anschließend zu einem Strang verschweißen, in welchem ein Streifen des Metallringgeflechts eingebettet liegt.

Die Stränge sollten vorzugsweise wenigstens auf ihrer Oberseite überwiegend konvex sein, d. h. sich merklich über die Oberseite des Metallringgeflechts hinaus erheben, was sich vorteilhaft auswirkt auf die Sicherheit ihrer Verankerung im Geflecht und auf die Verschleißfestigkeit. Aus Gründen der Festigkeit der Verankerung der Stränge im Metallringgeflecht und zur Erzielung einer abpolsternden Wirkung ist es zu empfehlen. auch die Unterseite der Stränge überwiegend konvex zu gestalten (Anspruch 7), zweckmäßig aber weniger stark konvex als die Oberseite (Anspruch 8). « Überwiegend konvex soll bedeuten, daß die Stränge vor allem in ihrem Mittelbereich erhaben sein sollen, wohingegen ihr Randbereich mit Vorteil nicht steil, sondern flach in das Metallringgeflecht abfällt, um am Rand der Stränge möglichst wenig Angriffsfläche für ein Abrubbeln der Strangwerkstoffe vom Metallringgeflecht zu bieten. In diesem Zusammenhang ist es besonders vorteilhaft, die Stränge so auszubilden, daß sie auf der Unterseite des Metallringgeflechts jeweils einen größeren Bereich des Metallringgeflechts überdecken als auf der Oberseite, weil dadurch zwangsläufig der Rand der Stränge, an welchem ein Abrubbeln des Werkstoffs in erster Linie einsetzen kann, in das Innere des Geflechts oder gar an dessen Unterseite verlegt und damit geschützt ist (Anspruch 9).

Ausführungsbeispiele des erfindungsgemäß ausgerüsteten Metallringgeflechts sind in den beiliegenden Zeichnungen dargestellt.
Figur 1 zeigt die Draufsicht auf ein Stück eines Metallringgeflechts mit darin verankertem Strang aus biegsamem, insbesondere elastomerem Werkstoff,
Figur 2 zeigt den Schnitt 11-11 durch dieses Geflecht, und
Figur 3 zeigt eine Darstellung entsprechend Figur 2 mit abgewandelter Querschnittsform des Strangs.

In den verschiedenen Darstellungen sind übereinstimmende oder einander entsprechende Teile mit übereinstimmenden Bezugszahlen bezeichnet.

Das dargestellte Metallringgeflecht 1 ist in allen Beispielen aus untereinander gleichen kreisförmigen Ringen 2 gebildet. Innerhalb des Geflechts ist jeder Ring 2 mit vier benachbarten Ringen verkettet ; am Rand des Geflechts und an Nahtstellen, welche zur Anpassung der Form des Geflechts an die Kontur eines Körperteils gebildet werden, ist der Grad der Verkettung natürlich geringer.

Figur 1 zeigt ein Stück Metallringgeflecht 1, in welchem ein Strang 10 aus elastomerem Werkstoff, insbesondere Kunststoff, verankert ist. Der Strang 10 verläuft schwach bogenförmig, was zum Anpassen an Konturen eines Körperteils oder an Bewegungsabläufe von Gliedmaßen zweckmäßig sein kann. Natürlich könnten auch anders geformte - insbesondere geradlinige, auch einander überkreuzende - Stränge im Metallringgeflecht 1 verankert werden. Die Oberseite 4 des Stranges 10 bedeckt einen Teil der Oberseite 6 des Metallringgeflechts und die schwächer als die Oberseite 4 gekrümmte Unterseite 5 des Stranges 10 bedeckt einen entsprechenden Teil der Unterseite 7 des Geflechts. Die Breite B des Strangs 10 beträgt ungefähr das Zweifache des Außendurchmessers d eines Rings 2.

Der in Fig. 3 dargestellte Strang 10 aus elastomerem Werkstoff, insbesondere Kunststoff, unterscheidet sich von jenem aus Fig. 2 darin, daß seine in Höhe der Oberseite 6 des Geflechts - repräsentiert durch die gestrichelt eingezeichnete obere tangierende Ebene des Geflechts - gemessene Breite B, kleiner ist als die Breite B₂, welche in Höhe der Unterseite 7 - repräsentiert durch die gestrichelt eingezeichnete untere tangierende Ebene des Geflechts - gemessen wird, und beide Breitenmaße sind größer als der Außendurchmesser d eines Ringes 2. Der seitliche Rand 8 des Strangs 10 liegt deshalb nicht an der Oberseite des Geflechts 1, sondern nahe der Unterseite des Geflechts und ist gegen ein Abrubbeln geschützt. Außerdem ist die Oberseite 4 stärker konvex als die Unterseite des Stranges 10.

Die Ränder 8 des Stranges 10 sind idealisiert dargestellt, ihre Form wird in der Praxis zumeist unregelmäßig sein.

Die Figuren zeigen lediglich einen Ausschnitt aus einem Metallringgeflecht mit einem einzelnen Strang. Die dargestellten Querschnittsformen können natürlich entsprechend verwirklicht werden, wenn mehrere Stränge mit Abstand nebeneinander im Geflecht angeordnet sind oder einander überkreuzen.

## Patentansprüche

1. Verwendung eines Metallringgeflechts welches durch Stränge (10) aus biegsamem Werkstoff versteift ist, in welche Streifen des Metallringgeflechts (1) eingebettet sind, für Arm-, Bein-und Rumpfschutzbekleidung.

2. Verwendung eines Metallringgeflechts nach Anspruch 1, dadurch gekennzeichnet, daß das Metallringgeflecht (1) in die Stränge (10) durchgehend über deren gesamte Länge eingebettet ist.

3. Verwendung eines Metallringgeflechts nach Anspruch 1 oder 2, dadurch gekennzeichnet, daß der Werkstoff, aus welchem die Stränge (10) gebildet sind, ein Thermoplast ist.

4. Verwendung eines Metallringgeflechts nach Anspruch 1 oder 2, dadurch gekennzeichnet, daß der Werkstoff, aus welchem die Stränge (10) gebildet sind, ein elastomerer Werkstoff ist.

5. Verwendung eines Metallringgeflechts nach Anspruch 4, dadurch gekennzeichnet, daß der Werkstoff, aus dem die Stränge (10) gebildet sind, ein Silikonkautschuk ist.

6. Verwendung eines Metallringgeflechts nach einem der Ansprüche 1 bis 5, dadurch gekennzeichnet, daß es von dem Werkstoff, aus welchem die Stränge (10) gebildet sind, unter streifenweiser Bedeckung sowohl seiner Unterseite (7) als auch seiner Oberseite (6) durchdrungen ist.

7. Verwendung eines Metallringgeflechts nach einem der vorstehenden Ansprüche, dadurch gekennzeichnet, daß die Stränge (10) wenigstens auf ihrer Oberseite (4), vorzugsweise auch auf ihrer Unterseite (5) überwiegend konvex geformt sind.

8. Verwendung eines Metallringgeflechts nach Anspruch 7, dadurch gekennzeichnet, daß die Unterseite (5) der Stränge (10), sofern sie konvex geformt ist, schwächer gekrümmt ist als ihre Oberseite (4).

9. Verwendung eines Metallringgeflechts nach einem der vorstehenden Ansprüche, dadurch gekennzeichnet, daß die Breite (B) der Stränge (10) an der Oberseite (6) des Metallringgeflechts (1) gemessen kleiner ist als an dessen Unterseite (7) gemessen.

10. Verwendung eines Metallringgeflechts nach einem der vorstehenden Ansprüche, dadurch gekennzeichnet, daß die Stränge (10) breiter sind als der Außendurchmesser d der eingebetteten Ringe (2) des Metallringgeflechts (1).

11. Verwendung eines Metallringgeflechts nach einem der vorstehenden Ansprüche, dadurch gekennzeichnet, daß der Abstand zwischen sich nicht kreuzenden, benachbarten Strängen (10) wenigstens das Doppelte des Außendurchmesser d der Ringe (2) des Metallringgeflechts (1) beträgt.

12. Verwendung eines Metallringgeflechts nach einem der vorstehenden Ansprüche, dadurch gekennzeichnet, daß die Stränge (10) ungefähr parallel zueinander verlaufen.

13. Verwendung eines Metallringgeflechts nach einem der Ansprüche 1 bis 11, dadurch gekennzeichnet, daß einander kreuzende Stränge (10) vorgesehen sind, in welche das Metallringgeflecht (2) eingebettet ist.

14. Verwendung eines Metallringgeflechts nach einem der Ansprüche 1 bis 12 zum Umschließen von Armen oder Beinen, dadurch gekennzeichnet, daß die Stränge (10) i. w. in Längsrichtung der Arme bzw. Beine verlaufen.

## Claims

1. The use of a metal ring fabric which is stiffened by strips (10) made of flexible material and containing embedded strip-shaped portions of the metal ring fabric, for clothing for protecting the arms, legs and trunk.

2. The use of a metal ring fabric according to claim 1, characterized in that the metal ring fabric (1) is continuously embedded in the strips (10) throughout the length of said strips.

3. The use of a metal ring fabric according to claim 1 or 2, characterized in that the material forming the strips (10) is a thermoplastic material.

4. The use of a metal ring fabric according to claim 1 or 2, characterized in that the material forming the strips (10) is an elastomeric material.

5. The use of a metal ring fabric according to claim 4, characterized in that the material forming the strips (10) is a silicone rubber.

6. The use of a metal ring fabric according to any of claims 1 to 5, characterized in that the material forming the strips (10) extends through the fabric and covers strip-shaped portions of the undersurface (7) and of the upper surface (6) of the fabric.

7. The use of a metal ring fabric according to any of the preceding claims, characterized in that the strips (10) are mainly convex at least on their upper surface (4) and preferably also on their undersurface (5).

8. The use of a metal ring fabric according to claim 7, characterized in that the undersurface (5) of the strips (10), if that undersurface is convex, has a more gentle curvature than its upper surface (4).

9. The use of a metal ring fabric according to any of the preceding claims, characterized in that the width (B) of the strips (10) measured on the upper surface (6) of the metal ring fabric (1) is less than their width measured on the undersurface (7) of the fabric.

10. The use of a metal ring fabric according to any of the preceding claims, characterized in that the strips (10) are wider than the outside diameter d of the embedded rings (2) of the metal ring fabric (1).

11. The use of a metal ring fabric according to any of the preceding claims, characterized in that the distance between adjacent non-crossing strips (10) is at least twice the outside diameter d of the rings (2) of the metal ring fabric (1).

12. The use of a metal ring fabric according to any of the preceding claims, characterized in that the strips (10) are approximately parallel to each other.

13. The use of a metal ring fabric according to any of claims 1 to 11, characterized in that strips (10) are provided which cross each other and in which the metal ring fabric (2) is embedded.

14. The use of a metal ring fabric according to any of claims 1 to 12 for surrounding arms or legs, characterized in that the legs (10) extend in the longitudinal direction of the arms or legs.

## Revendications

1. Utilisation d'un tissu métallique rendu rigide par des cordons (10) en matériau flexible dans lesquels sont enrobées des bandes de tissu métallique (1) pour la protection des bras, jambes et du corps.

2. Utilisation d'un tissu métallique selon la revendication 1, caractérisé par le fait que le tissu métallique (1) est enrobé en continu dans les cordons (10) sur toute leur longueur.

3. Utilisation d'un tissu métallique selon la revendication 1 ou 2, caractérisé par le fait que le matériau dans lequel sont réalisés les cordons (10) est un matériau thermoplastique.

4. Utilisation d'un tissu métallique selon revendication 1 ou 2, caractérisé par le fait que le matériau dans lequel sont réalisés les cordons (10) est un matériau élastomère.

5. Utilisation d'un tissu métallique selon la revendication 4, caractérisé par le fait que le matériau dans lequel sont réalisés les cordons (10) est un caoutchouc au silicone.

6. Utilisation d'un tissu métallique selon l'une des revendications 1 à 5, caractérisé par le fait qu'il est complètement enrobé par le matériau dans lequel sont réalisés les cordons, ce dernier recouvrant par bandes aussi bien sa face inférieure (7) que sa face supérieure (6).

7. Utilisation d'un tissu métallique selon l'une des revendications précédentes, caractérisé par le fait que les cordons (10) sont dans une large mesure convexes, au moins sur leur face supérieure (4), mais de préférence aussi sur leur face inférieure (5).

8. Utilisation d'un tissu métallique selon la revendication 7, caractérisé par le fait que la face inférieure (5) des cordons (10), s'ils sont de forme convexe, est moins bombée que leur face supérieure (4).

9. Utilisation d'un tissu métallique selon l'une des revendications précédentes, caractérisé par le fait que la largeur des cordons (10) mesurée sur la face supérieure (6) du tissu métallique (1) est plus petite que celle mesurée sur sa face inférieure (7).

10. Utilisation d'un tissu métallique selon l'une des revendications précédentes, caractérisé par le fait que les cordons (10) sont plus larges que le diamètre extérieur d des anneaux enrobés (2) du tissu métallique (1).

11. Utilisation d'un tissu métallique selon l'une des revendications précédentes, caractérisé par le fait que l'écart entre des cordons voisins (10) ne se croisant pas est d'au moins le double du diamètre extérieur d des anneaux (2) du tissu métallique (1).

12. Utilisation d'un tissu métallique selon l'une des revendications précédentes, caractérisé par le fait que les cordons (10) sont à peu près parallèles l'un par rapport à l'autre.

13. Utilisation d'un tissu métallique selon l'une des revendications 1 à 11, caractérisé par le fait que des cordons (10) se croisant sont prévus dans lesquels est enrobé le tissu métallique.

14. Utilisation d'un tissu métallique selon l'une des revendications 1 à 12 pour entourer les bras et les jambes, caractérisé par le fait que les cordons (10) s'étendent en direction longitudinale des bras ou des jambes.
